# EUROPÄISCHE PATENTSCHRIFT

(11) **EP 0 009 078 B1**
(45) Veröffentlichungstag und Bekanntmachung des Hinweises auf die Patenterteilung: **27.01.1982**
(21) Anmeldenummer: 79102294.0
(22) Anmeldetag: 05.07.1979
(51) Int. Cl.: D07B 7/18, H01B 13/00, H01R 43/00, H05K 13/06

(54) **Verfahren und Vorrichtung zum automatischen Entdrallen von Schaltkabeladern oder miteinander verdrallten elektrischen Einzeladern**
Method and apparatus for the automatic untwisting of cable cores or twisted single electric wires
Méthode et appareil pour détordre automatiquement les âmes d'un câble de commande ou des fils individuels tordus électriques

(30) Priorität: 31.07.1978 DE 2833563
(43) Veröffentlichungstag der Anmeldung: 02.04.1980
(73) Patentinhaber: SIEMENS AKTIENGESELLSCHAFT, 80333 München (DE)
(72) Erfinder: Edinger, Egon, D-8032 Gräfelfing (DE); Przybylski, Zdzislaw, Dr., D-8000 München 40 (DE)

## Beschreibung

Schaltkabel bestehen aus Leitern mit Isolierung, die Adern genannt werden und paarweise zu Dreiern, Vierern oder Fünfern verdrallt und mit einem isolierenden Kabelmantel umgeben sind. Bei der Konfektionierung z. B. zu Steckkabeln besteht nach der Entfernung des Mantels das Problem, die verdrallten Adern automatisch zu entdrallen. Dieser Vorgang, der die Voraussetzung der Automatisierung von weiteren Vorgängen zur Konfektionierung von Schaltkabeln ist, wird bisher von Hand ausgeführt.

Der Erfindung liegt die Aufgabe zugrunde, mit einfachen Mitteln ein Verfahren und eine Vorrichtung zum autimatischen Entdrallen von Schaltkabeladern zu schaffen, nachdem der Kabelmantel entfernt ist, an das sich dann weitere Vorgänge zur Automat rung der Konfektionierung von Schaltkabeh ischließen können. Diese Aufgabe wird dadurc jetöst, daß das Kabel an einer angetriebenen Welle so befestigt wird, daß das oder die abgemantelten Enden völlig frei bleiben, daß die Welle zum Rotieren gebracht wird und daß an einer oder mehreren Stellen der Kabelrotierebene die Adern von der Rotierebene durch von einer Ausgangsstellung bewegbare Ablenkmittel abgelenkt und dadurch zu Schwingungen angeregt werden und daß nach der Entdrallzeit die Ablenkmittel in die Ausgangsstellung zurück und die Welle zum Stillstand gebracht werden.

Mit der Erfindung wird eine dynamische Entdrallmethode geschaffen, die für jeden Schaltkabeltyp anwendbar ist. Alle vorschriftsmäßig verdrallten Adern können damit automatisch entdrallt werden. Für jeden Kabeltyp müssen aber die Entdrallbedingungen optimiert werden. Das Prinzip des dynamischen Entdrallens von Schaltkabeladern nach der Erfindung basiert auf dem Zusammenwirken von drei Faktoren, nämlich Schwingungen, Luftwiderstand und Fliehkraft. Die Fliehkraft hält die Ader gerade, bringt sie zu der Rotierebene zurück und überwindet den Luftwiderstand.

Eine Vorrichtung zur Durchführung des Verfahrens besteht dann, daß die Welle eines Motors in ein zylindrisches Gehäuse in Achsrichtung hineinragt, daß mit der Welle eine Kabelhalterung verbunden ist und daß als Ablenkmittel in der Nähe der Grund- und Deckfläche des Zylinders um 180° versetzt je ein Profil in Richtung der Kabelrotierebene verschiebbar angeordnet ist. Wenn es sich um zwei Profile handelt, werden die Adern zweimal pro Umdrehung von der Rotierebene abgelenkt und dadurch zu Schwingungen angeregt. Nach bestimmter Zeit werden die beiden Profile wieder in die Ausgangsstellung gebracht und der Motor ausgeschaltet. Die Adern sind dann einwandfrei entdrallt.

Nach einer weiteren Ausgestaltung der Erfindung weist die Kabelhalterung ein Kabelpositionierrohr auf. Auf diese Weise ist es möglich, beliebige Längen bei der Konfektionierung von Schaltkabeln dynamisch zu entdrallen, da das Mittelteil zwischen den freibleibenden Enden als Schlaufe in das Kabelpositionierrohr eingeschoben werden kann.

Um auch das Einschieben des Kabels in das Kabelpositionierrohr automatisch durchführen zu können, ist gegenüber dem Kabelpositionierrohr ein Übergabestempel vorgesehen.

Die Erfindung wird anhand der Figuren erläutert. Es zeigt
Figur 1 eine Anordnung zum dynamischen Entdrallen von Schaltkabeladern in der Seitenansicht,
Figur 2 die dazugehörende Vorderansicht,
Figur 3 das Prinzip des dynamischen Entdrallens von Schaltkabeladern nach der Erfindung und
Figur 4 in schematischer Darstellung einen Aderentdrallautomaten.

Auf einer Grundplatte 1 ist ein Montageblock 2 vorgesehen, auf dem ein elektrischer Motor 3 angeordnet ist. Auf der Grundplatte 1 sind ferner zwei Halterungen 4 und 5 angebracht, an denen ein zylindrisches Gehäuse 6 befestigt ist. Das Gehäuse 6 und der Motor 3 sind so angeordnet, daß die Motorwelle 7 in dem zylindrischen Gehäuse in Achsrichtung verläuft. Auf der Motorwelle ist in dem Gehäuse eine Kabelhalterung 8 befestigt. Mit 9 und 10 sind Aderentdrallprofile bezeichnet, die über Anordnungen 11 in Richtung der Rotationsebene und wieder in die Ruhelage zurückverschoben werden können. In der Kabelhalterung 8 ist ein Schaltkabel 12 eingelegt, dessen abgemantelte Enden 13 und 14 freibleiben. Mit x ist der Profilanstellwinkel bezeichnet.

Aus der Figur 3 ist zu ersehen, daß bei der Rotation der Motorwelle 7 die freien Enden 13 und 14 des Schaltkabels von den in der Betriebslage befindlichen Profilen 9 und 10 zweimal pro Umdrehung von der Rotierebene abgelenkt und dadurch zu Schwingungen angeregt werden, die das Entdrallen bewirken.

Nach der Darstellung in der Figur 4 weist der elektrische Motor 3 an der dem Gehäuse zugewandten Seite eine schematisch angedeutete Bremse 15 auf. Die Kabelhalterung ist als Kabelpositionierrohr 16 ausgebildet, die eine Schlaufe 17 des zu entdrallenden Kabels aufnehmen kann. Zur Zuführung des zu entdrallenden Kabels dient ein Rollenförderer 18 mit Kabeltransportrollen 19 und einer kammartigen Kabelanhebevorrichtung 20. Gegenüber dem Kabelpositionierrohr ist ein in Pfeilrichtung verschiebbarer Übergabestempel 21 vorgesehen.

## Patentansprüche

1. Verfahren zum automatischen Entdrallen von Schaltkabeladern oder miteinander verdrallten elektrischen Einzeladem, nachdem der Kabelmantel abgemantelt ist, dadurch gekennzeichnet, daß das Kabel (12) an einer angetriebenen Welle (7) so befestigt wird, daß das oder die abgemantelten Enden (13, 14) völlig frei bleiben, daß die Welle zum Rotieren gebracht wird und daß an einer oder mehreren Stellen der Kabelrotierehene die Adern von der Rotierebene durch von einer Ausgangsstellung bewegbare Ablenkmittel (9, 10) abgelenkt und dadurch zu Schwingungen angeregt werden und daß nach der Entdrallzeit die Ablenkmittel in die Ausgangsstellung zurück und die Welle zum Stillstand gebracht werden.

2. Vorrichtung zur Durchführung des Verfahrens nach Anspruch 1, dadurch gekennzeichnet, daß die Welle (7) eines Motors in ein zylindrisches Gehäuse (6) in Achsrichtung hineinragt, daß mit der Welle eine Kabelhalterung (8) verbunden ist und daß als Ablenkmittel (9, 10) in der Nähe der Grund- und Deckfläche des zylindrischen Gehäuses um 180° versetzt je ein Profil in Richtung der Kabelrotierebene verschiebbar angeordnet ist.

3. Vorrichtung nach Anspruch 2, dadurch gekennzeichnet, daß die Kabelhalterung (8) ein Kabelpositionierrohr (16) aufweist.

4. Vorrichtung nach Anspruch 3, dadurch gekennzeichnet, daß gegenüber dem Kabelpositionierrohr (16) ein Übergabestempel (21) vorgesehen ist.

## Claims

1. A method of automatically untwisting electric cable strands or mutually twisted individual strands after any cable sheathing has been stripped away, characterised in that the cable (12) is secured to an actuated shaft (7) with a stripped end or with both ends (13, 14) completely exposed and the shaft then caused to rotate the cable in a rotational plane whilst the strands are diverted from the rotational plane by diverting means (9, 10), when these are moved from an initial position, whereby the strands are excited to oscillate; and that after a period of untwisting the diverting means are moved back into the initial position and the shaft is brought to a standstill.

2. A device for implementing the method claimed in claim 1, characterised in that the shaft (7) is a motor shaft that projects into a cylindrical housing in an axial direction, the shaft being connected to a cable holder (8), and said diverting means (9, 10) being provided in the vicinity of the base surface and top surface of the cylindrical housing in the form of respective profiles movable in the direction of the cable rotational plane.

3. A device as claimed in claim 2, characterised in that the cable holder (8) possesses a cable positioning tube (16).

4. A device as claimed in claim 3, characterised in that a transfer piston (21) is arranged opposite the cable positioning tube (16).

## Revendications

1. Procédé pour détorsader automatiquement des brins d'un câble de connexion ou des brins électriques individuels assemblés par torsadage, après enlèvement de la gaine du câble, caractérisé en ce qu'il consiste à fixer le câble (12) à un arbre (7) entraîné de manière à ce que la ou les extrémités (13, 14) dénudées restent entièrement libres, à mettre l'arbre en rotation et, par des moyens (9, 10) de déviation déplaçable à partir d'une position initiale, à dévier les brins du plan de rotation du câble, en un endroit du plan de rotation ou en plusieurs endroits de ce plan, et à les exciter ainsi en oscillation et, après le détorsadage, à ramener les moyens de déviation à la position initiale et à mettre l'arbre au repos.

2. Dispositif pour la mise en oeuvre du procédé suivant la revendication 1, caractérisé en ce que l'arbre (7) d'un moteur est engagé suivant la direction axiale dans une enveloppe (6) cylindrique, qu'un porte-câble (8) est relié à l'arbre et que l'on prévoit comme moyens de déviation (9, 10), dans le voisinage de la surface du fond et de la surface du sommet de l'enveloppe cylindrique, des profilés décalés de 180° et pouvant coulisser dans la direction du plan de rotation du câble.

3. Dispositif suivant la revendication 2, caractérisé en ce que le porte-câble (8) comporte un tube (16) de positionnement du câble.

4. Dispositif suivant la revendication 3, caractérisé en ce qu'en regard du tube (16) de positionnement du câble, il est prévu un poinçon (21) de transfert.
